# EUROPÄISCHE PATENTSCHRIFT

(11) **EP 0 244 851 B1**
(45) Veröffentlichungstag und Bekanntmachung des Hinweises auf die Patenterteilung: **11.07.1990**
(21) Anmeldenummer: 87106566.0
(22) Anmeldetag: 06.05.1987
(51) Int. Cl.: E02D 5/08

(54) **Rohrtragbohle für eine kombinierte Spundwand**
Tubular pile for a combined sheet-piling wall
Pieu tubulaire pour rideau de palplanches combiné

(30) Priorität: 09.05.1986 DE 3615601
(43) Veröffentlichungstag der Anmeldung: 11.11.1987
(73) Patentinhaber: STRABAG BAU - AG, D-50535 Köln (DE); Hoesch Stahl Aktiengesellschaft, 44120 Dortmund (DE)
(72) Erfinder: Zehe, Helmut, D-2000 Norderstedt 3 (DE); Dreyer, Gerhard, D-2000 Tangstedt Bez. Hamburg (DE); Hornbostel, Friedrich-Wilhelm, D-2000 Hamburg 56 (DE)
(74) Vertreter: Hennicke, Albrecht, Dipl.-Ing.

(56) Entgegenhaltungen:
- DE-A- 3 021 000
- DE-C- 336 452
- US-A- 2 101 285
- US-A- 3 059 436
- PATENT ABSTRACTS OF JAPAN, Band 6, Nr. 232 (M-172)[1110], 18. November 1982; & JP-A-57 133 919 (KAJIMA KENSETSU K.K.) 18-08-1982

## Beschreibung

Die Erfindung betrifft eine Rohrtragbohle für eine kombinierte Spundwand, deren Füllbohlen von Profilbohlen gebildet werden.

Für Kaimauern und andere Flächentragwerke, die bei hohen Geländesprüngen die waagerecht wirkenden Erd- und Wasserdrücke aufnehmen, werden kombinierte Spundwände verwendet, die aus Tragbohlen und Füllbohlen bestehen. Die Tragbohlen haben im Querschnitt ein Doppel-T-Profil oder ein Kastenprofil mit hohem Widerstandsmoment. Sie sind im seitlichen Abstand voneinander angeordnet und in erster Linie dazu bestimmt, die Biegemomente aus den Horizontal-und Vertikallasten aufzunehmen. Der Zwischenraum zwischen den Tragbohlen wird durch Füllbohlen ausgefüllt. für die in der Regel einfache Stahlspundbohlen mit Kasten- oder Wellenprofil bekannter Bauart verwendet werden.

Da das Widerstandsmoment der Walzprofilträger zur Aufnahme sehr hoher Horizontalkräfte nicht ausreicht und die bekannten Kastenprofilträger aus mehreren Platten und Spundbohlen zusammengeschweißt werden müssen, wodurch hohe Kosten verursacht werden und nur verhältnismäßig labile Tragbohlen enstehen, ist es auch bereits bekannt, als Tragbohlen spiralgeschweißte Großrohre zu verwenden, (Handbuch für Hafenbau und Umschlagtechnik, Bd. XXX, 1985, S. 11 und 12). Für den Anschluß der zwischen diesen als Rohre ausgebildeten Tragbohlen angeordneten Füllbohlen sind auf die Außenseite der Rohrwandung Spundwandschlösser aufgeschweißt, in die nach dem Niederbringen der Rohrtragbohlen die anschließenden Füllbohlen eingeführt und ebenfalls niedergebracht werden.

Eine Rohrtragbohle gemäß erstem Teil von Anspruch 1 ist aus der JP-A-57133 919 bekannt.

Allen bekannten Tragbohlen ist gemeinsam, daß sie nur in den Boden eingeschlagen oder eingerüttelt werden können, wobei namentlich bei den als Rohren ausgebildeten Tragbohlen die Gefahr besteht, daß sie sich um einen gewissen Winkelbetrag um ihre Längsachse drehen und die außen angebrachten Schlösser sich nicht mehr in der gewünschten, richtigen Lage befinden, die für den Anschluß der Füllbohlen notwendig ist. Vor allem aber ist die Lärmmbelästigung beim Rammen derTragbohlen und die Schwingungsbelästigung beim Einrütteln bedeutend und kann ihrer schädlichen Einflüsse auf die Umwelt und benachbarte Gebäude wegen oft nicht zugelassen werden.

Aufgabe der Erfindung ist es deshalb, eine Tragbohle mit kreisrundem Quereschnitt, die im folgenden immer als "Rohrtragbohle" bezeichnet wird, zu schaffen, die ohne Lärmbelästigung und ohne das Einleiten von Schwingungen und Erschütterungen in den Boden niedergebracht werden kann, die verhältnismäßig einfach und kostengünstig herzustellen ist und eine genaue Ausrichtung der Schlösser in die Flucht der Füllbohlen ermöglicht.

Diese Aufgabe wird mit der Erfindung dadurch gelöst, daß die Schlösser als Spundwandschlösser für den Auschluß im Spundwandprofilbohlen (12) ausgebildet und an den Schlitzrändern (19,20) ausgeschweißt sind.

Diese Ausgestaltung hat den Vorteil, daß der kreisrunde Außenumfang der Rohrtragbohle nicht durch vorsprindende Schloßleisten gestört wird und es hierdurch möglich ist, die Rohrtragbohle wie einen Bohrpfahl nach den für solche Bohrpfähle üblichen Methoden in den Boden einzubohren. Hierbei können die Rohrtragbohlen mit einem Kraftdrehkopf oder einer Verrohrungsmaschine abgeteuft werden. Der Einbau kann auch mit Rammhämmern und Vibratoren erfolgen. Gleichzeitig ist es möglich, das Erdreich im Inneren de Rohrtragbohle beim Niederbringen ständig zu entfernen und ggf. unter dem unteren Schneidenrand angetroffenes Gestein, wie große Findlinge u.dgl., auszuräumen oder zu zertrümmern. Da die Rohrtragbohle nach der Erfindung beim Niederdrehen im Boden zuverlässig geführt wird und durch Gesteinseinschlüsse unter ihrem unteren Schneidrand nicht abgelenkt werden kann, kann eine fluchtgenaue und senkrechte Anordnung erreicht werden. Außerdem ist es möglich, die Rohrtragbohle in jede gewünschte Richtung um ihre eigene Achse in diejenige Lage zu drehen, in der ihre Schlösser in der Flucht der Füllbohlen liegen, die zwischen ihnen angeordnet werden sollen.

Besonders zweckmäßig ist es, wenn sich die Schlitze nur im oberen Teil der Tragbohlen befinden und die Rohrwandung im Bereich des unteren Randes der Tragbohle geschlossen ist. Die Rohrtragbohle hat hierdurch im Bereich ihres unteren Schneidenrandes und noch darüber den vollen Rohrquerschnitt, sa daß die beim Niederbringen des Rohres auf dieses ausgeübten Umfangskräfte voll aufgenommen werden können und eine hohe Steifigkeit des Rohres in demjenigen Teil erreicht wird, mit dem das Rohr in den Boden eindringt.

Die Schlösser in derTragbohle sind zweckmäßig ebenso land wie die anzuschließenden Füllbohlen, die ja nur so tief in den Boden eindringen müssen, daß der untere Rand genügend eingespannt ist.

Die Schlösser konnen Kastenschlässer sein, die an den Schlitzrändern angeschweißt sind. Die Schlösser können aber auch jeweils aus einem Eckprofil und angeschweißten Stahlleisten bestehen.

Um eine ausreichende Steifigkeit der Rohrtragbohle in Umfangsrichtung und in Längsrichtung auch dort zu erreichen, wo die Rohrtragbohle im Bereich der Spundwandschlösser geschlitzt ist, ist die Rohrwandung mindestens im Bereich eines jeden Schlitzes durch Stahlprofilträger ausgesteift, die an der Innenseite der Rohrwandung, ggf. auf beiden Seiten des Schlitzes, angeschweißt sind. Für die Aussteifung können I- oder U-Profilträger verwendet werden. Besonders zweckmäßig ist es jedoch, Winkelprofilträger einzusetzen, von denen jeder mit seinen freien Rändern auf beiden Seiten des jeweiligen Rohrschlitzes festgeschweißt ist und das dort angeordnete Schloß umgibt. Die auf die Rohrtragbohle am oberen Ende ausgeübten Umfangskräfte zum Eindrehen und Niederbringen der Tragbohle werden hierdurch im Bereich der Schlitze durch die eingeschweißten Stahlprofilträger von einem Schlitzrand zun anderen übertragen, so daß die Schloßprofilleisten nicht allein die Umfangskräfte aufnehmen müssen. Hierdurch ist ein Verbiegen oder eine Verformung der in die Schlitze eingeschweißten Schlösser ausgeschlossen und es ist jederzeit möglich, die Füllbohlen ohne Zwängungen in das Schloß einzuführen und später wieder herauszuziehen.

Weitere Merkmale und Vorteile der Erfindung ergeben sich aus der nachfolgenden Beschreibung und den Zeichnungen von bevorzugten Ausführungsformen, an denen die Erfindung durch Beispiele erläutert wird. Es zeigt:
Fig. 1 eine kombinierte Spundwand mit Rohrtragbohlen nach der Erfindung in einer Vorderansicht,
Fig. 2 die Spundwand nach Fig. 1 in einem Vertikalschnitt nach Linie 11-11,
Fig. 3 die Spundwand nach Fig. 1 in einem teilweisen Horizontalschnitt nach Linie 111-111,
Fig. 4 eine Einzelheit der Fig. 3 in vergrößertem Maßstab und
Fig. 5 eine andere Ausführungsform der bei der Rohrtragbohle verwendeten Schlösser in einer der Fig. 4 entsprechenden Darstellung.

In den Zeichnungen ist mit 10 eine kombinierte Spundwand bezeichnet, die aus mehreren, im seitlichen Abstand voneinander angeordneten Rohrtragbohlen 11 und dazwischen angeordneten Füllbohlen 12 besteht, die bei dem dargestellten Ausführungsbeispiel von drei im Querschnitt trapezförmigen Stahlbohlen gebildet werden, die mit ihren Randschlössern 13 an ihren aneinanderstoßenden Rändern ineinandergreifen. Jede der Rohrtragbohlen besteht aus einem Stahlgrößrohr, das unterschiedliche Durchmesser haben kann und bei dem dargestellten Ausführungsbeispiel aus zwei Halbzylinderschalen 11 und 11b besteht, die im unteren Bereich B an ihren Längsrändern miteinander verschweißt sind, so daß sie hier ein geschlossenes Rohr bilden und sich ein durchgehender unterer Schneidrand 14 an der Rohrtragbohle ergibt. Im oberen Teil A bilden die beiden Halbschalen 11a und 11b mit ihren Längsrändern 15 und 16 Schlitze 17, die in Richtung der Erzeugenden des Rohres verlaufen.

In diesen Schlitzen 17 ist jeweils ein Spundwandschloß angeordnet, das im folgenden einfach als "Schloß" 18 bezeichnet ist. Das Schloß 18 ist derart an den einander gegenüberliegenden Längsrändern 15 und 16 der beiden Rohrhälften 11a und 11b mit Schweißnähten 19 und 20 angeschweißt, daß es sich auf der Innenseite 21 der Rohrwandung 22 befindet und sich nach außen öffnet. Hierbei schließt das Schloß 18 mit der Außenseite 23 der Rohrwandung 22 der Rohrtragbohle bündig ab, steht also nicht über Außenseite 23 der Rohrtragbohle vor.

Bei der in Fig. 4 dargestellten Ausführungsform ist das Schloß 18 ein Kastenschloß, welches aus einem Stück besteht. Bei der in Fig. 5 dargestellten Ausführungsform besteht das Schloß 18 aus einer Eckprofilleiste 18a, die durch eine angeschweißte Stahlleiste 18b zu einem Kastenprofil ergänzt ist, das dann ebenso wie bei dem Ausführungsbeispiel nach Fig. 4 mit Schweißnähten 19 und 20 an den Längsrändern 15 und 16 der Rohrtragbohle festgeschweißt ist.

Um eine bessere Steifigkeit der Rohrtragbohle 11 im Bereich der Schlösser 18 zu erreichen und die beim Niederbringen der Rohrtragbohlen auf diese ausgeübten Umfangskräfte in der Rohrwandung 22 sicher von der einen Halbschale 11a zur anderen Halbschale 11 b und umgekehrt weiterzuleiten, ist die Rohrwandung 22 im Bereich der Schlitze 17 durch je einen Winkelprofilträger 24 ausgesteift, der das im Schlitz 17 angeordnete und über die Innenseite 21 der Rohrwandung 22 vorstehende Schloß 18 überdeckt und mit seinen freien Rändern 25 und 26 an der Innenseite 21 der Rohrwandung auf beiden Seiten des Rohrschlitzes 17 mit Schweißnähten 27 und 28 festgeschweißt ist. Anstelle des Winkelprofilträgers 24 könnte auch ein U-Profilträger oder ein Stahlträger mit Hutprofil vorgesehen sein.

Beim Herstellen der kombinierten Spundwand wird zweckmäßig so vorgegangen, daß zunächst die Rohrtragbohlen 11 bis auf die erforderliche Tiefe T₁ mit einem Kraftdrehkopf oder mit einer Verrohrungsmaschine, Rammhämmern und Vibratoren niedergebracht werden. Hierbei werden die Rohre um ihre Längsachse hin- und herbewegt, während gleichzeitig auf die Rohre ein hoher Axialdruck ausgeübt wird, wie dies beim Niederbringen von Bohrpfählen an sich bekannt ist. Beim Niederbringen kann der Boden im Inneren des Rohres entfernt werden, falls sich dies als notwendig oder zweckmäßig erweist. Außerdem ist es möglich, im Inneren der Schlösser 18 eine Fülleiste anzuordnen, die ein Eindringen von Boden ins Innere des Schlosses verhindert und die wieder herausgezogen werden kann, wenn die Rohrtragbohle 11 die gewünschte Lage erreicht hat.

Nach dem Niederbringen von mindestens zwei nebeneinander angeordneten Rohrtragbohlen werden diese um ihre Längsachse so gedreht, daß die einander zugewandten Schlösser 18 von zwei benachbarten Tragbohlen 11 in der gewünschten Spundwandflucht liegen. Danach werden die Füllbohlen 12 entweder einzeln oder paarweise oder in Dreiergruppen mit ihren freien Rändern 30 von oben her in die Schlösser 18 der Rohrtragbohlen eingeführt und auf die für sie bestimmte Tiefe T₂ in den Boden geschlagen oder gepreßt. Danach kann der Boden oder das Wasser vor der Spundwand bis auf die gewünschte Teife T₃ entfernt werden.

Die Erfindung ist nicht auf die dargestellten und beschriebenen Ausführungsformen beschränkt, sondern es sind mehrere Änderungen und Ergänzungen möglich, ohne den Rahmen der Erfindung zu verlassen. Beispielsweise könnte die Rohrtragbohle auch aus drei oder mehr Rohrschalen zusammengesetzt werden, wobei dann die Schlitze 17 nicht einander diametral gegenüberliegen, sondern im Winkel zueinander angeordnet sind. Eine solce Ausführungsform ist dann besonders zweckmäßig, wenn angestrebt wird, daß Füllbohlen und Tragbohlen mit ihrem vorderen Rand etwa in dergleichen Ebene liegen oder wenn der Durchmesser der Rohrtragbohlen so groß ist, daß er aus zwei Halbschalen nicht wirtschaftlich hergestellt werden kann. Ferner ist es möglich, Schlösser mit anderer Querschnittsform zu verwenden oder andere Profile zur Aussteifung des Schlitzes einzusetzen. Für Rohrtragpfähle mit kleineren Durchmessern kann unter Umständen auch vollständig auf Aussteifungsprofile verzichtet werden. Außerdem ist es möglich, die Schlösser auch auf der Innenseite der Rohrwandung mit dieser zu verschweißen oder die Rohrtragbohlen mit Füllbohlen anderen Querschnittes zu kombinieren. Um Erschütterungen weitgehend zu vermeiden, soll zweckmäßig vor dem Einbau der Füllbohlen in diesem Bereich eine Lockerungsbohrung niedergebracht werden. Der Einbau der Füllbohlen erfolgt dann mit einem Vibrator oder einem Rammhammer.

## Patentansprüche

1. Rohrtragbohle für eine kombinierte Spundwand, mit in Richtung der Erzeugenden des Rohres verlaufenden Schlitzen (17), in welche Füllbohlen (12) eingreifen können und die auf der Innenseite (21) der Rohrwandung (22) durch ein Schloß (18) überbrückt sind, dadurch gekennzeichnet, daß die Schlösser (18) als Spundwandschlösser für den Anschluß von Spundwandprofilbohlen (12) ausgebildet und an den Schlitzrändern (19, 20) angeschweißt sind.

2. Rohrtragbohle nach Anspruch 1, dadurch gekennzeichnet, daß die Schlitze (17) sich nur im oberen Teil (A) der Tragbohle (11) befinden und daß die Rohrwandung (22) im Bereich des unteren Randes (14) der Tragbohle (11) geschlossen ist.

3. Rohrtragbohle nach Anspruch 1 oder 2, dadurch gekennzeichnet, daß die Schlösser (18) etwa ebenso lang sind wie die anzuschließenden Füllbohlen (12).

4. Rohrtragbohle nach einem der Ansprüche 1 bis 3, dadurch gekennzeichnet, daß die Schlösser (18) Kastenschlösser sind.

5. Rohrtragbohle nach einem der Ansprüche 1 bis 3, dadurch gekennzeichnet, daß die Schlösser (18) jeweils aus einem Eckprofil (18a) und angeschweißten Stahlleisten (18b) bestehen.

6. Rohrtragbohle nach einem der Ansprüche 1 bis 5, dadurch gekennzeichnet, daß die Rohrwandung (22) mindestens im Bereich eines jeden Schlitzes (18) durch Stahlprofilträger (24) ausgesteift ist, die an der Innenseite (21) der Rohrwandung (22) ggf. auf beiden Seiten des Schlitzes (17) angeschweißt sind.

7. Rohrtragbohle nach einem der Ansprüche 1 bis 6, dadurch gekennzeichnet, daß die Stahlprofilträger (24) Winkelprofilträger sind, von denen jeder mit seinen freien Rändern (25,26) auf beiden Seiten des jeweiligen Rohrschlitzes (17) festgeschweißt ist und das dort angeordnete Schloß (18) umgibt.

## Revendications

1. Pieu tubulaire pour un rideau de palplanches combiné, avec des rainures (17) s'étendant dans la direction des génératrices de tube, rainures dans lesquelles peuvent venir s'accrocher des palplanches de remplissage (12) et qui sont traversées par un élément de fermeture (18) sur le côté intérieur (21) de la paroi tubulaire (22), caractérisé en ce que les éléments de fermeture (18) sont conformés en éléments de fermeture de rideau de palplanches pour le raccordement de palplanches profilées (12) de rideau de palplanches et sont soudés aux bords (19, 20) des rainures.

2. Pieu tubulaire selon la revendication 1, caractérisé en ce que les rainures (17) sont présentes seulement dans la partie supérieure (A) du pieu (11) et en ce que la paroi tubulaire (22) est fermée dans la région du bord inférieur (14) du pieu (11).

3. Pieu tubulaire selon la revendication 1 ou 2, caractérisé en ce que les éléments de fermeture (18) sont sensiblement de la même longueur que les palplanches de remplissage (12) prévues pour s'y raccorder.

4. Pieu tubulaire selon l'une des revendications 1 à 3, caractérisé en ce que les éléments de fermeture (18) sont des éléments en forme de caisson.

5. Pieu tubulaire selon l'une des revendications 1 à 3, caractérisé en ce que les éléments de fermeture (18) sont constitués, chacun, d'un profilé en cornière (18a) et d'une bande d'acier (18b) soudée au profilé.

6. Pieu tubulaire selon l'une des revendications 1 à 5, caractérisé en ce que la paroi tubulaire (22) est raidie, au moins dans la region de chaque rainure (17), par des poutrelles profilées en acier (24) qui sont soudées contre la face intérieure (21) de la paroi tubulaire (22) ou, le cas échéant, sur les deux bords de la fente (17).

7. Pieu tubulaire selon l'une des revendications 1 à 6, caractérisé en ce que les poutrelles profilées en acier (24) sont des poutrelles à profil en équerre, dont chacune est soudée par ses bords libres (25, 26) sur les deux côtés de la rainure (17) correspondante du pieu tubulaire, et entoure l'élément de fermeture (18) qui est disposé à cet endroit.

## Claims

1. Tubular supporting pile for a combined sheet-piling wall, having slots (17) running in the direction of the generating line of the tube, into which slots (17) filling piles (12) can engage and which are bridged on the inside (21) of the tube wall (22) by a lock (18), characterized in that the locks (18) are designed as sheet-piling locks for the connection of sheet-piling section piles (12) and are welded to the slot edges (19, 20).

2. Tubular supporting pile according to Claim 1, characterized in that the slots (17) are located only in the upper part (A) of the supporting pile (11), and in that the tube wall (22) is closed in the area of the bottom edge (14) of the supporting pile (11).

3. Tubular supporting pile according to Claim 1 or 2, characterized in that the locks (18) are approximately just as long as the filling piles (12) to be connected.

4. Tubular supporting pile according to any of Claims 1 to 3, characterized in that the locks (18) are box locks.

5. Tubular supporting pile according to any of Claims 1 to 3, characterized in that the locks (18) each consist of a corner section (18a) and welded- on steel strips (18b).

6. Tubular supporting pile according to any of Claims 1 to 5, characterized in that the tube wall (22), at least in the area of each slot (17), is stiffened by steel section beams (24) which are welded to the inside (21) of the tube wall (22) if need be on both sides of the slot (17).

7. Tubular supporting pile according to any of Claims 1 to 6, characterized in that the steel section beams (24) are angle section beams, each of which is firmly welded, with its free edges (25, 26), on both sides of the respective slot (17) and surrounds the lock (18) arranged there.
